# EUROPÄISCHE PATENTSCHRIFT

(11) **EP 1 434 658 B1**
(45) Veröffentlichungstag und Bekanntmachung des Hinweises auf die Patenterteilung: **16.02.2005**
(21) Anmeldenummer: 02779422.1
(22) Anmeldetag: 26.09.2002
(51) Int. Cl.: B21B 39/16

(54) **WALZGUTFÜHRUNGSEINRICHTUNG AN VERTIKALWALZGERÜSTEN**
DEVICE FOR DRIVING MATERIAL TO BE ROLLED ON VERTICAL ROLLING MILL CAGES
DISPOSITIF D'ENTRAINEMENT DE MATIERE A LAMINER SUR DES CAGES DE LAMINOIR VERTICALES

(30) Priorität: 11.10.2001 DE 10150146
(43) Veröffentlichungstag der Anmeldung: 07.07.2004
(73) Patentinhaber: SMS Demag Aktiengesellschaft, 40237 Düsseldorf (DE)
(72) Erfinder: WENDT, Stefan, 57271 Hilchenbach (DE); KLEIN, Achim, 57223 Kreuztal-Kredenbach (DE)
(74) Vertreter: Valentin, Ekkehard
(86) Internationale Anmeldenummer: PCT/EP2002/010776
(87) Internationale Veröffentlichungsnummer: WO 2003/033184

(56) Entgegenhaltungen:
- DE-C- 942 389
- FR-A- 849 968
- PATENT ABSTRACTS OF JAPAN vol. 017, no. 177 (M-1393), 6. April 1993 (1993-04-06) -& JP 04 333304 A (MITSUBISHI HEAVY IND LTD;OTHERS: 01), 20. November 1992 (1992-11-20) in der Anmeldung erwähnt
- PATENT ABSTRACTS OF JAPAN vol. 1995, no. 05, 30. Juni 1995 (1995-06-30) -& JP 07 047417 A (NKK CORP), 21. Februar 1995 (1995-02-21)
- PATENT ABSTRACTS OF JAPAN vol. 007, no. 279 (M-262), 13. Dezember 1983 (1983-12-13) -& JP 58 157516 A (MITSUBISHI JUKOGYO KK), 19. September 1983 (1983-09-19) in der Anmeldung erwähnt

## Beschreibung

Die Erfindung betrifft eine Walzgutführungseinrichtung an Vertikalwalzgenüsten mit, beiderseits des Vertikalwalzen-Paares, oberhalb der Rollen des, das Walzgut heran- bzw. abführenden Rollgangs angeordneten, quer zur Walzrichtung verschieb-, einstell- und festlegbaren Trägem von vertikalen Führungsplatten für das Walzgut.

Einrichtungen dieser Art sind in vielen Ausführungsformen bekannt geworden und bestehen durchweg aus, zwischen den Walzgerüsfen von Walzstraßen angeordneten, oberhalb der Rollgangsebene gegeneinander und voneinander weg verschiebbaren Lineal-Körpem. Diese sind in der Regel in selbständigen oder auch, mit dem Walzgerüst verbundenen Tragrahmen verschiebegelagert. (JP58157516 und JP3433304). Die Verschiebung wird über Steuereinrichtungen mit Hilfe von elektrisch oder hydraulisch arbeitenden Antrieben bewirkt (JP8066710).

Die Führungseinrichtungen mit einem selbständigen Träger erfordern wegen dessen Raumbedarf eine Anordnung mit mehr oder weniger großem Abstand vor und hinter dem jeweiligen Walzgerüst und bei Vertikafwalzgerüsten eine besondere Steuerung, die die jeweilige Position der Führungseinrichtung der Vertikalwalzen dieses Walzgerüstes abstimmt. Der Erfindung liegt die Aufgabe zugrunde, eine Führungseinrichtung zu schaffen, die solche Abstände und die Notwendigkeit einer ständigen Abstimmung der Positionen von Vertikalwalzen und Führungsetementen zueinander vermeidet.

Ausgehend von der bekannten Ausbildung einer Führungseinrichtung für das Walzen von Walzbändem (JP4333304) bei der die Bandränder von den mit den Lagerträgem der mit den Vertikalwalzen verbundenen Führungselementen seitlich unterfaßt und seitlich bewegungsbegrenzt werden, wird diese Aufgabe dadurch gelöst, dass der Träger der Führungsplatte rückseitig mit dem Linear-Stellglied einer mechanisch oder hydraulisch angetriebenen, fest an dem Lagerkörper der Vertikalwalze angeordneten Verschiebeeinrichtung verbunden ist, wobei der Träger in einer, oberhalb des Rollgangs, parallel zu dessen Rollen auskragenden, fest mit dem Walzgerüst verbundenen Führungskulisse tragend geführt wird. Der Träger der Führungsplatte kann dabei, wie die Erfindung weiter vorsieht, als vertikal aufstehender Steg und in Richtung auf die Verschiebeeinrichtung verjüngt verlaufenden Flanschen ausgebildet sein, auf dessen oberen Flansch mittig eine Tragscheibe aufsteht, die in die Führungskulisse ragt und deren oberer Rand von dieser Führungskulisse getragene, gleitgeführte Ansätze aufweist. Erfindungsgemäß kann dabei die Verschiebeeinrichtung aus einer, in einem fest mit dem Lagerkörper der Vertikalwalze verbunden Tragkörper angeordneten Gewindehülse bestehen, in der eine Kopf-Spindel geführt ist, deren Kopfende mit dem Träger der Führungsplatte drehverbunden und deren anderes Ende als Mehrkant für den Ansatz von Stellelementen ausgebildet sind.

Diese Ausbildungen der Führungseinrichtung erlauben es, mit dieser das Walzgut mit Quadrat- oder Rechteck- oder auch Profilquerschnitt, sowie auch schweres Walzgut wie Blöcke oder Platinen, unmittelbar dem, von den Vertikalwalzen gebildeten Walzspalt zuzuführen, wobei die beiden Führungsplatten mit ihren jeweiligen Trägem den Anstellbewegungen der Vertikalwalzen folgen und bei der Anordnung der Führungseinrichtung vor und hinter den Walzen auch einen Reversierbetrieb des Walzgerüstes ohne zusätzliche Vorrichtungen ermöglichen. Die Erfindung wird anhand des in der Zeichnung dargestellen Ausführungsbeispiels näher erläutert.
In der Zeichnung zeigen
- Fig. 1: die Führungseinrichtung von unten gesehen, in perspektivischer Darstellung
- Fig. 2: die Führungseinrichtung von oben gesehen, teilweise längs geschnitten,
- Fig. 3: die Vorderansicht der Führungseinrichtung, teilweise vertikal geschnitten und
- Fig. 4: die Seitenansicht der Führungseinrichtung teilweise geschnitten.

Wie aus Fig. 1 zu ersehen, besteht der Träger TR der Führungsplatte FP aus einem T-Profil mit vertikal aufstehendem Steg ST und Flanschen FL1 und FL2, die sich , von der Führungsplatte weg, verjüngen. Auf dem oberen Flansch FL1 (Fig. 3 und Fig. 4) steht eine Tragscheibe TS, deren freier seitlicher, mit Gleit-Blöcken GB versehener, oberer Rand in einer horizontal verlaufenden Führungskulisse FK hängend geführt wird. Diese Führungskulisse FK (vgl. Fig.3) ist fest mit dem Walzgerüst WG verbunden und kragt über die Rollgangsrollen RR hinaus. Wie aus Fig. 2 weiter hervorgeht, ist mit dem anstellbewegbaren Lagerkörper LK der Vertikalwalze der Tragkörper TK einer Gewindehülse GW verbunden, in der eine Kopf-Spindel KS geführt wird, deren Kopf KO in einem Kuppeltopf KT lagert, der fest mit dem Träger TR der Führungsplatte FP verbunden ist. Das dem Kopf KO der Kopfspindel KS abgewandte Ende der Spindel weist hier einen Vierkant VK für den Ansatz eines, nicht dargestellten, Stellschlüssels auf.

Für den Walzbetrieb werden die den beiden Vertikalwalzen VW zugeordneten Führungsplatten FP mit Hilfe eines Stellschlüssels in die, der Breite des zu walzenden Walzgutes entsprechenden, Positionen eingebracht und führen dieses bei seinem Eintritt in den Walzspalt und anschließend beim weiteren Durchlauf. Etwaigen Stell-Änderungen des Walzspaltes während des Durchlaufs des Walzgutes folgen beide Führungsplatten FP automatisch, da ihre Träger TK fest mit dem Lagerkörper LK der Vertikalwalzen VW verbunden sind.

### Bezugszeichenverzeichnis

- VW: Vertikalwalze
- RR: Rollgangsrolle
- FP: Führungsplatte
- TR: Träger ( der Führungsplatte)
- ST: Steg
- FL1: Flansch
- FL 2: Flansch
- TS: Tragscheibe
- FK: Führungskulisse
- GB: Gleitblock
- WG: Walzgerüst
- LK: Lagerkörper ( der Vertikalwalze)
- TK: Tragkörper (der Führungsplatte)
- GW: Gewindehülse
- KS: Kopfspindel
- KO: Kopf
- KT: Kuppeltopf
- VK: Vierkant

## Patentansprüche

1. Führungseinrichtung an Vertikalwalzgerüsten (WG) mit beiderseits des Vertikalwalzenpaares (VW), oberhalb der Rollen (RR), des Walzgut heran bzw. abführenden Rollgangs angeordneten, quer zur Walzrichtung verschieb-, einstell- und festlegbaren Trägem (TR) von vertikalen Führungsplatten (FP) für das Walzgut,
**dadurch gekennzeichnet,**
**dass** der Träger (TR) der Führungsplatten (FP) rückseitig mit dem Linear-Stellglied einer mechanisch oder hydraulisch angetriebenen, fest an dem Lagerkörper (LK) der Vertikalwalze angeordneten Verschiebeeinrichtung verbunden ist, wobei der Träger (TR) in einer, oberhalb des Rollgangs, parallel zu dessen Rollenachsen auskragenden, fest mit dem Walzgerüst verbundenen Führungskulisse (FK) kragend geführt wird.

2. Führungseinrichtung nach Anspruch 1
**dadurch gekennzeichnet,**
das der Träger (TR) der Führungsplatte als I-Profil mit vertikal aufstehendem Steg (ST) und, in Richtung auf die Verschiebeeinrichtung, verjüngt verlaufenden Flanschen (FL1; FL2) ausgebildet ist, auf dessen oberem Flansch (FL1) mittig eine Tragscheibe (TS) aufsteht, die in diese Führungskulisse (FK) kragt und deren oberer Rand von der Führungskulisse (FK) getragene und von dieser gleitgeführte Ansätze (GB) aufweist.

3. Führungseinrichtung nach Anspruch 1
**dadurch gekennzeichnet,**
das die Verschiebeeinrichtung aus einer, in einem fest mit dem Lagerkörper (LK) der Vertikalwalze (VW) verbundenen Tragkörper (TK) angeordneten Gewindehülse (GW) besteht, in der eine Kopf-Spindel (KS) geführt ist, deren Kopfende (KO) mit dem Tragkörper (TR) der Führungsptatte (FP) drehverbunden und deren anderes Ende als Mehrkant (VK) für den Ansatz der Stellelemente ausgebildet sind.

## Claims

1. Guide device at vertical roll stands (WG) with supports (TR), which are arranged on either side of the vertical roll pair (VW) and above the rollers (RR) of the roller path bringing up and leading away the rolled stock and which are displaceable transversely to the rolling direction, adjustable and fixable, of vertical guide plates (FP) for the rolled stock, **characterised in that** the support (TR) of the guide plates (FP) is connected at the rear side with the linear setting element of a mechanically or hydraulically driven displacing device fixedly arranged at the bearing body (LK) of the vertical roll, wherein the support (TR) is guided to be projecting in a gate guide (FK) which protrudes above the roller path parallelly to the roller axes thereof and which is fixedly connected with the roll stand.

2. Guide device according to claim 1, **characterised in that** the support (TR) of the guide plate is constructed as an I-profile with a vertically projecting web (ST) and flanges (FL1; FL2), which extend to taper in direction towards the displacing device and on the upper flange (FL1) of which there centrally stands a support disc (TS), which projects into this guide gate (FK) and the upper edge of which has projections (GB) carried by the guide gate (FK) and slidably guided by this.

3. Guide device according to claim 1, **characterised in that** the displacing device consists of a threaded sleeve (GW), which is arranged in a support body (TK) fixedly connected with the bearing body (LK) of the vertical roll (VW) and in which a head spindle (KS) is guided, the head end (KO) of which is rotatably connected with the support body (TR) of the guide plate (FP) and the other end of which is constructed as a polygon (VK) for the attachment of the setting elements.

## Revendications

1. Dispositif de guidage sur des cages de laminoir verticales (WG) comprenant des supports (TR), appartenant à des plaques de guidage verticales (FP) pour la matière à laminer, agencés des deux côtés de la paire de cylindres verticaux (VW), au-dessus des rouleaux (RR) de la voie à rouleaux qui amène ou qui évacue la matière à laminer, lesdits supports pouvant être déplacés, ajustés et fixés perpendiculairement à la direction de laminage, **caractérisé en ce que** le support (TR) des plaques de guidage (FP) est relié sur la face arrière à l'organe de positionnement linéaire d'un dispositif de déplacement entraîné par voie mécanique ou hydraulique et agencé fermement sur le corps de palier (LK) du cylindre vertical, et **en ce que** le support (TR) est guidé en porte-à-faux dans une coulisse de guidage (FK) qui dépasse au-dessus de la voie à rouleaux parallèlement aux axes de ses rouleaux et qui est reliée fermement à la cage de laminoir.

2. Dispositif de guidage selon la revendication 1, **caractérisé en ce que** le support (TR) de la plaque de guidage est réalisé comme profilé en I comprenant une âme (ST) dressée à la verticale et, en direction du dispositif de déplacement, des flasques (FL1; FL2) qui s'étendent en s'effilant ; un disque porteur (TS) qui dépasse jusque dans cette coulisse de guidage (FK) et dont le bord supérieur présente des talons (GB) portés par la coulisse de guidage (FK) et guidés en coulissement par celle-ci, se dresse sur le support au milieu de son flasque supérieur FL1.

3. Dispositif de guidage selon la revendication 1, **caractérisé en ce que** le dispositif de déplacement est constitué à partir d'une douille taraudée (GW) agencée dans un corps porteur (TK) qui est relié fermement au corps de palier (LK) du cylindre vertical (VW), douille dans laquelle est guidée une broche de tête (KS) dont l'extrémité de tête (KO) est reliée avec faculté de rotation au corps porteur (TK) de la plaque de guidage (FP) et dont l'autre extrémité est réalisée sous forme de polygone (VK) pour la mise en place des éléments de positionnement.
